# FASCICULE DE BREVET EUROPEEN

(11) **EP 0 284 500 B1**
(45) Date de publication et mention de la délivrance du brevet: **03.06.1992**
(21) Numéro de dépôt: 88400641.2
(22) Date de dépôt: 17.03.1988
(51) Int. Cl.: E04D 5/12

(54) **Feuille bitumineuse d'étanchéité et revêtement étanche réalisé avec celle-ci**
Wassersperrende Bitumen-Platte und wassersperrende Verkleidung, die damit hergestellt ist
Waterproofing asphalt sheet and waterproof cladding constituted thereby

(30) Priorité: 25.03.1987 FR 8704159
(43) Date de publication de la demande: 28.09.1988
(73) Titulaire: SMAC ACIEROID Société dite:, F-75240 PARIS CEDEX 05 (FR)
(72) Inventeur: Desgouilles, Henri, 4, rue des Fontaines 60500 Chantilly (FR); Netter, Michel, 75009 Paris (FR)
(74) Mandataire: Bressand, Georges

(56) Documents cités:
- EP-A- 0 202 971
- WO-A-86/02040
- GB-A- 2 105 614
- US-A- 2 122 747
- US-A- 3 292 334

## Description

La présente invention concerne les feuilles obtenues à partir de compositions bitumineuses et destinées à former des revêtements d'étanchéité sur des ouvrages d'art ou des bâtiments, en combinaison avec une couche supérieure en asphalte coulé ou en une autre matière coulable à chaud analogue.

On connait déjà de telles feuilles qui comportent généralement une ou plusieurs armatures enrobées d'une composition bitumineuse. Des feuilles de ce type sont notamment décrites dans la demande de brevet EP-A- 0 202 971 déposée par la Demanderesse.

Le préambule de la revendication 1 correspond au WO-A- 86/02040.

Les feuilles sont destinées à former la couche inférieure d'un revêtement étanche à couche supérieure en asphalte ou produit analogue. Chaque couche d'un tel revêtement doit être étanche et continue. La couche d'asphalte est coulée à chaud sur les feuilles bitumineuses et ne comporte généralement pas de discontinuité. La couche inférieure, pour être étanche et continue, est réalisée à l'aide de feuilles mises parallèlement et de façon telle qu'elles se recouvrent partiellement. L'étanchéité est obtenue par thermo-adhésivité du produit bitumineux chauffé par l'asphalte liquide coulé sur la couche.

Pour avoir une adhérence partielle ou une indépendance vis-à-vis du support, un écran est interposé entre le support et les feuilles. Selon les nécessités, l'écran peut être continu, rendant ainsi les feuilles indépendantes du support, ou discontinu, entraînant ainsi une adhérence partielle des feuilles sur le support dans les parties démunies d'écran.

L'écran est réalisé à l'aide de feuilles métalliques, feuilles de papier, feuilles en matière plastique, voile de verre ou autres matériaux qui peuvent être appliqués séparément sur le support. On peut également l'incorporer à la surface inférieure des feuilles bitumeuses, soit sous les formes précitées, soit sous la forme de granulats minéraux, tels que des grains de sable, des paillettes d'ardoise ou autres granulats équivalents.

Dans le cas où l'écran est incorporé à la feuille bitumineuse, des inconvénients apparaissent dans les zones de recouvrement. On constate alors qu'entre les feuilles, à l'emplacement de leur recouvrement, subsiste une épaisseur d'air qui, du fait de l'élévation de température, augmente de volume. Cette expansion peut être importante si l'air est sec, très importante s'il est humide en raison de l'expansion dûe à la vaporisation de l'eau. Ce volume de gaz complémentaire crée alors un soulèvement de la partie de la feuille en recouvrement du fait que, en surface, l'asphalte coulé a fermé l'issue d'échappement et que, en surface, la tranche de la feuille ne comportant pas d'élément d'anti-adhérence vient se souder à la surface de la feuille en recouvrement. Sous l'effet de ce soulèvement, l'asphalte chaud pâteux s'écoule de part et d'autre, et, après refroidissement on note la présence de creux ou d'insuffisances d'épaisseur d'asphalte au droit des soulèvements.

Pour remédier à cet inconvénient, la présente invention a pour but de réaliser une feuille bitumineuse avec écran incorporé permettant d'éviter ces défauts sans être obligé, préalablement au coulage de l'asphalte, de fermer les recouvrements par les moyens appropriés habituels tels que collage à chaud ou froid, soudage ou auto-adhésivité.

A cet effet, la présente invention a pour objet une feuille bitumineuse d'étanchéité, utilisable pour la réalisation sur un support d'un revêtement étanche à couche supérieure asphaltique ou analogue, comprenant une couche formée d'une composition bitumineuse comportant éventuellement une armature, et d'un écran sur la face destinée à être en contact avec le support, caractérisée en ce qu'elle comporte une zone comportant des perforations le long d'un bord longitudinal, et en ce que l'écran couvre toute la surface de la feuille à l'exception d'une zone étroite s'étendant le long du bord longitudinal opposé au bord muni des perforations.

La présente invention a également pour objet un revêtement d'étanchéité comprenant une couche inférieure disposée sur le support à protéger et composée de feuilles bitumineuses telles que définies dans une des revendications 1 à 4, disposées parallèlement entre elles avec recouvrement longitudinal partiel de deux feuilles adjacentes, la zone perforée d'une feuille étant recouverte par la zone dépourvue d'écran de la feuille adjacente, et une couche supérieure d'asphalte ou d'une matière coulable à chaud analogue.

La présente invention va être décrite plus en détail ci-après en se référant aux dessins annexés, donnés uniquement à titre d'exemple et sur lesquels :
- la Figure 1 représente une vue de dessous d'une feuille bitumineuse selon la présente invention;
- la Figure 2 représente une vue en coupe d'un revêtement réalisé à l'aide de feuilles bitumineuses selon la présente invention;
- la Figure 3 représente une vue en coupe d'une feuille bitumineuse selon la présente invention dans laquelle est incorporé un écran perméable à l'air.

Pour réaliser la couche inférieure d'un revêtement étanche à couche supérieure en asphalte ou produit analogue, on utilise une feuille bitumineuse 1 selon l'invention, représentée à la Figure 1, en vue de dessous, comportant un écran 2 couvrant toute la surface de la feuille à l'exception d'une zone 3 étroite s'étendant le long d'un bord longitudinal de la feuille 1. Cette feuille 1 comporte également des perforations 4 situées le long du bord opposé à la zone démunie d'écran et qui traversent de part en part la feuille bitumineuse et l'écran 2. Ces perforations 4 sont régulièrement espacées sur deux lignes parallèles au bord de la feuille, leur position sur ces deux lignes parallèles étant alternées. Toute armature classique éventuellement présente dans la feuille 1 n'a pas été représentée dans un but de simplification.

Les perforations peuvent également être placées de manière aléatoire si on le désire, mais l'efficacité du système peut s'en trouver diminuée.

La forme, la dimension et la répartition des perforations seront adaptées à la largeur prévue pour les recouvrements, à l'épaisseur des feuilles, à la viscosité de la composition bitumineuse de la feuille, à la température de coulée de l'asphalte.

La Figure 2 représente en coupe la réalisation d'un revêtement d'étanchéité suivant l'invention à l'aide de deux feuilles 10 et 11 semblables à la feuille 1 précédemment décrite et disposées parallèlement, avec recouvrement longitudinal partiel, à la surface supérieure 12 d'un support 13.

La feuille inférieure 10 comporte un écran 14 et un bord longitudinal 15 au voisinage duquel sont présentes des perforations 16 telles que décrites précédemment, qui traversent la feuille bitumineuse et l'écran.

La feuille supérieure 11 comporte une zone terminale 17 démunie d'écran qui vient se placer sur la face supérieure de la feuille 10, ce qui établit un contact entre les masses bitumineuses des deux feuilles. Ce contact est discontinu du fait de la raideur relative des feuilles bitumineuses et laisse ainsi des poches d'air entre celles-ci.

On coule alors une couche d'asphalte fondu 18, ou de produit coulable à chaud analogue, ce qui élève la température des parties bitumineuses des feuilles 10 et 11 en contact et réalise une thermosoudure dans les zones de recouvrement. L'air compris dans les poches d'air existant entre les deux feuilles dans la zone de recouvrement est évacué au travers des perforations 16 et passe entre la face supérieure 12 du support 13 et les écrans des feuilles adjacentes. Le poids de la couche supérieure 18 fait disparaitre les poches et la face supérieure du revêtement est plane et régulière.

A la Figure 3 est représenté un autre mode de réalisation d'un revêtement continu et étanche selon l'invention.

Dans cette variante, un écran 20 incorporé à une feuille 21 est perméable à l'air, par exemple un voile de verre, et dans ce cas, seule la partie bitumineuse de la feuille 21 est pourvue de perforations 22, l'écran laissant de par sa nature passer l'air évacué au travers des perforations 22 et ne nécessitant pas lui-même d'être perforé.

L'utilisation de feuilles selon la présente invention est peu coûteuse, l'écran étant incorporé lors de la fabrication et les perforations étant réalisées en atelier avec une machine.

On réalise ainsi une feuille bitumineuse simple, de mise en oeuvre peu onéreuse, et permettant un recouvrement efficace sur leur longueur sans entraîner la formation de rigoles, de creux ou d'insuffisances d'épaisseur d'asphalte au droit des recouvrements.

A titre d'exemple non limitatif de réalisation, une feuille bitumineuse selon la présente invention peut présenter les caractéristiques suivantes :
- longueur 10 m (enroulée)
- largeur 1 m
- largeur de bande démunie d'écran : 0,08 m
- diamètre des perforations : 0,01 m
- distance du bord à la première ligne de perforation : 0,03 m
- distance du bord à la deuxième ligne de perforation : 0,05 m
- espacement entre deux perforations d'une même ligne: 0,10 m.

## Revendications

1. Feuille bitumineuse d'étanchéité, utilisable pour la réalisation sur un support (13) d'un revêtement étanche à couche supérieure (18) asphaltique ou analogue, comprenant une couche formée d'une composition bitumineuse comportant éventuellement une armature, et un écran (2, 14) sur la face destinée à être en contact avec le support, caractérisée en ce qu'elle comporte une zone comportant des perforations (4, 16, 22) le long d'un bord longitudinal, et en ce que l'écran couvre toute la surface de la feuille à l'exception d'une zone étroite (3) s'étendant le long du bord longitudinal opposé au bord muni des perforations.

2. Feuille bitumineuse d'étanchéité suivant la revendication 1, caractérisée en ce que les perforations (4, 16, 22) sont régulièrement réparties dans ladite zone.

3. Feuille bitumineuse d'étanchéité suivant la revendication 1, caractérisée en ce que les perforations sont disposées de manière aléatoire dans ladite zone.

4. Feuille bitumineuse d'étanchéité suivant l'une quelconque des revendications précédentes, caractérisée en ce que l'écran (20) est perméable à l'air et les perforations ne traversent que la couche (21) de composition bitumineuse de la feuille.

5. Revêtement d'étanchéité comprenant une couche inférieure disposée sur le support à protéger et composée de feuilles bitumineuses (10, 11) selon l'une quelconque des revendications précédentes, disposées parallèlement entre elles avec recouvrement longitudinal partiel de deux feuilles adjacentes, la zone perforée d'une feuille étant recouverte par la zone (3, 17) dépourvue d'écran de la feuille adjacente, et une couche supérieure (18) d'asphalte ou d'une matière coulable à chaud analogue.

## Patentansprüche

1. Bitumenplatte für Abdichtungszwecke, die zur Herstellung einer Abdichtverkleidung mit einer oberen Schicht (18) aus Asphalt oder einem analogen Material auf einem Träger (13) verwendbar ist und die eine aus einer Bitumenzusammensetzung, die gegebenenfalls eine Bewehrung enthalten kann, bestehende Schicht und eine Verblendung (2, 14) auf der Oberfläche, die mit dem Träger in Kontakt kommen soll, aufweist, dadurch gekennzeichnet, daß sie einen Bereich mit Löchern (4, 16, 22) längs eines Längsrandes aufweist und daß die Verblendung die gesamte Oberfläche der Platte mit Ausnahme eines schmalen Bereiches (3) bedeckt, der sich längs des Längsrandes erstreckt, der dem mit Löchern versehenen Längsrand gegenüberliegt.

2. Bitumenplatte nach Anspruch 1, dadurch gekennzeichnet, daß die Löcher (4, 16, 22) in dem betreffenden Bereich regelmäßig verteilt angeordnet sind.

3. Bitumenplatte nach Anspruch 1, dadurch gekennzeichnet, daß die Löcher in dem betreffenden bereich statistisch angeordnet sind.

4. Bitumenplatte nach einem der vorhergehenden Ansprüche, dadurch gekennzeichnet, daß die Verblendung (20) luftdurchlässig ist und die Löcher nur durch die Schicht (21) aus der Bitumenzusammensetzung der Platte hindurchgehen.

5. Abdichtverkleidung, die eine auf dem zu schützenden Träger angeordnete untere Schicht aufweist und die zusammengesetzt ist aus Bitumenplatten (10, 11) nach einem der vorhergehenden Ansprüche, die zueinander parallel angeordnet sind, wobei teilweise längsseitige Überdeckung zweier benachbarter Platten vorliegt, der mit Löchern versehene Bereich einer Platte von dem keine Verblendung aufweisenden Bereich (3, 17) der benachbarten Platte überdeckt ist, und einer oberen Schicht (18) aus Asphalt oder einem analogen, in der Wärme gießbaren Material.

## Claims

1. A sealing-tight bituminous sheet, of use for constructing a sealing-tight covering comprising a top layer (18) of asphalt or the like on a substrate (13), the sheet comprising a layer made of a bituminous composition optionally containing a reinforcement, and a screen (2, 14) on the surface adapted to be in contact with the substrate, characterised in that it comprises a region with perforations (4, 16, 22) along a longitudinal edge, and the screen covers the entire surface of the sheet except for a narrow region (3) extending along the longitudinal edge opposite the edge with perforations.

2. A sealing-tight bituminous sheet according to claim 1, characterised in that the perforations (4, 16, 22) are regularly distributed in the aforementioned region.

3. A sealing-tight bituminous sheet according to claim 1, characterised in that the perforations are disposed in random manner in the aforementioned region.

4. A sealing-tight bituminous sheet according to any of the preceding claims, characterised in that the screen (20) is permeable to air and the perforations extend only through the layer (21) of bituminous composition in the sheet.

5. A sealing-tight covering comprising a bottom layer disposed on the substrate to be protected and made up of bituminous sheets (10, 11) according to any of the preceding claims, disposed parallel to one another with partial overlapping between each pair of adjacent sheets, the perforated region of one sheet being covered by the screenless region (3, 17) of the adjacent sheet, the covering also comprising a top layer (18) of asphalt or similar material which can be poured when hot.
